# EUROPÄISCHE PATENTSCHRIFT

(11) **EP 3 389 142 B1**
(45) Veröffentlichungstag und Bekanntmachung des Hinweises auf die Patenterteilung: **26.06.2019**
(21) Anmeldenummer: 18155296.9
(22) Anmeldetag: 06.02.2018
(51) Int. Cl.: H01R 9/24, H01R 13/508, H01R 13/52, H01R 13/684, H01R 24/28, H05K 1/02, H05K 3/34, H01R 13/11, H01H 21/16, H01R 13/115, H01R 13/512, H01R 31/06

(54) **ADAPTER FÜR AGGREGATEINSPEISUNG**
ADAPTER FOR FEEDING IN AGGREGATE
ADAPTATEUR POUR INJECTION D'AGRÉGAT

(30) Priorität: 09.03.2017 DE 102017105060
(43) Veröffentlichungstag der Anmeldung: 17.10.2018
(73) Patentinhaber: Westnetz GmbH, 44139 Dortmund (DE)
(72) Erfinder: DEBUS, Frank, 57234 Wilnsdorf (DE)
(74) Vertreter: Richly & Ritschel Patentanwälte PartG mbB

(56) Entgegenhaltungen:
- CN-A- 106 206 207
- DE-B- 1 081 536
- DE-B- 1 178 131

## Beschreibung

Die Erfindung betrifft einen Adapter zur Kopplung einer zur Niederspannungsversorgung einer Ortsnetzstation vorgesehenen Netzersatzanlage mit der Ortsnetzstation.

Ortsnetzstationen dienen der Niederspannungsversorgung von Endkunden. Die Mittelspannung (ca. 1 kV bis 30 kV) wird dabei durch Transformatoren auf die haushaltsübliche Niederspannung (230 V bzw. 400 V) heruntertransformiert.

Eine Ortsnetzstation muss während Wartungs- oder Umschaltarbeiten vom Netz genommen werden. Hierbei soll dennoch eine unterbrechungsfreie Energieversorgung für die Verbraucher gewährleistet werden, so dass der Endkunde keine Versorgungslücken erfährt. Hierzu kann eine Versorgung der betroffenen Verbraucher durch benachbarte Ortsnetzstationen erfolgen. Sofern dies nicht möglich ist, wird zur durchgehenden Versorgung der Verbraucher eine Netzersatzanlage (NEA) bereitgestellt. Mithilfe der Netzersatzanlage wird innerhalb der Ortsnetzstation auf der Niederspannungsseite Energie eingespeist, bevor die Ortsnetzstation selbst vom Netz genommen wird. Bei der Netzersatzanlage handelt es sich üblicherweise um einen mobilen Generator mit einer Leistung von 275 - 500 kW.

Die DAS1081536 zeigt eine Verbindungsklemme für zwei starre Leiter.

Um die Netzersatzanlage mit der Ortsnetzstation zur Leistungseinspeisung zu verbinden, sind Lamellenklemmen bekannt, die an freiliegenden Bereichen von Sammelschienen der Ortsnetzstation befestigt werden können. Teilweise sind die Sammelschienen von Ortsnetzstationen jedoch derart kompakt bestückt, dass eine Befestigung einer solchen Lamellenklemme an der Sammelschiene nicht möglich ist. In diesem Fall wird in der Praxis auf individuell modifizierte, metallische Kontaktmesser zurückgegriffen, an denen der jeweilige Kabelanschlussschuh einer Phase der Netzersatzanlage befestigt wird.

Das modifizierte Kontaktmesser wird anstelle einer Niederspannungshochleistungs-Sicherung in eine Niederspannungshochleistungs-Anschlussleiste der Sammelschiene eingesetzt. Alternativ werden die modifizierten Kontaktmesser im Bereich eines 3-poligen-Niederspannungshochleistungs-Trenners eingesetzt, um die Leistung der Netzersatzanlage einzuspeisen. Beim Einsetzen derartiger, modifizierter Kontaktmesser besteht jedoch die Gefahr der Überbrückung zwischen den Sammelschienen, wobei ein Lichtbogen entstehen kann. Die Arbeitssicherheit kann für den betreffenden Monteur ggf. beeinträchtigt sein.

Vor diesem Hintergrund liegt der Erfindung die technische Problemstellung zugrunde, einen Adapter anzugeben, der eine zuverlässige und sichere Verbindung einer Netzersatzanlage mit einer Ortsnetzstation ermöglicht, insbesondere für den Fall, dass eine Einspeisung mit bekannten Lösungen, wie Lamellenklemmen oder dergleichen, nicht möglich ist.

Die technische Problemstellung wird gelöst durch einen Adapter nach Anspruch 1. Weitere Ausgestaltungen der Erfindung ergeben sich aus den abhängigen Ansprüchen und der nachstehenden Beschreibung.

Die Erfindung betrifft einen Adapter zur Kopplung einer zur Niederspannungsversorgung einer Ortsnetzstation vorgesehenen Netzersatzanlage mit der Ortsnetzstation, mit einem Adaptergehäuse und mit einem Niederspannungshochleistungs-Kontaktmesser, wobei das Adaptergehäuse einen elektrisch isolierenden Werkstoff aufweist, wobei das Niederspannungshochleistungs-Kontaktmesser zumindest abschnittsweise von dem Adaptergehäuse umschlossen ist, wobei das Niederspannungshochleistungs-Kontaktmesser einen ersten Messerkontakt hat, der ausgehend von einer ersten Seite des Adaptergehäuses frei auskragend erstreckt ist, wobei das Niederspannungshochleistungs-Kontaktmesser einen zweiten Messerkontakt hat, der ausgehend von einer zweiten Seite des Adaptergehäuses frei auskragend erstreckt ist, wobei die erste Seite des Adaptergehäuses der zweiten Seite des Adaptergehäuses abgewandt ist, wobei der erste Messerkontakt und der zweite Messerkontakt entgegengesetzte Enden des Niederspannungshochleistungs-Kontaktmessers bilden und wobei der erste Messerkontakt und der zweite Messerkontakt des Niederspannungshochleistungs-Kontaktmessers zum Einsetzen in Anschlussklemmen einer Niederspannungshochleistungs-Anschlussleiste der Ortsnetzstation oder zum Einsetzen in Anschlussklemmen eines dreipoligen Niederspannungshochleistungs-Trenners der Ortsnetzstation eingerichtet sind.

Dadurch, dass das Niederspannungshochleistungs-Kontaktmesser in voranstehend beschriebener Weise in dem Adaptergehäuse aufgenommen ist, kann der Adapter sicher montiert werden, wobei die Gefahr der Überbrückung und der Entstehung von Lichtbögen gemindert ist. Die Arbeitssicherheit für den Monteur wird mithilfe des Adapters verbessert.

Nach einer weiteren Ausgestaltung hat der Adapter einen Kabelschuhanschluss zum Anschluss eines Kabelschuhs an das Niederspannungshochleistungs-Kontaktmessers, wobei der Kabelschuh in einem an das Niederspannungshochleistungs-Kontaktmesser angeschlossenen Zustand zumindest abschnittsweise von dem Adaptergehäuse umschlossen ist. Die Anbindung einer Phase einer Netzersatzanlage mit einem Kabelschuh kann demnach in das Adaptergehäuse integriert werden, um eine zuverlässige Verbindung der Netzersatzanalage mit dem Niederspannungshochleistungs-Kontaktmesser des Adapters zu erreichen. Der Kontakt zwischen dem Kabelschuh und dem Niederspannungshochleistungs-Kontaktmesser kann zudem durch das Adaptergehäuse gegenüber der Umgebung isoliert sein.

Das Adaptergehäuse kann zweiteilig oder mehrteilig gebildet sein. So kann das Adaptergehäuse beispielsweise aus zwei Halbschalen bestehen. Die Halbschalen bzw. Teile des mehrteiligen Adaptergehäuses können formschlüssig und/oder kraftschlüssig und/oder stoffschlüssig miteinander verbunden werden, um das Niederspannungshochleistungs-Kontaktmesser sicher aufzunehmen. Die Halbschalen bzw. Teile des mehrteiligen Adaptergehäuses können z.B. miteinander verschraubt werden. Alternativ oder ergänzend können die Halbschalen bzw. Teile des mehrteiligen Adaptergehäuses miteinander vernietet, verklebt oder verschweißt sein, oder es können eine oder mehrere Schnappverbindungen zur werkzeugfreien Arretierung vorgesehen sein.

Das Adaptergehäuse kann eine oder mehrere Ausnehmungen zur formschlüssigen Aufnahme des Niederspannungshochleistungs-Kontaktmessers aufweisen. So können beispielsweise komplementär zur Form des Niederspannungshochleistungs-Kontaktmessers geformte Aussparungen in zwei Halbschalen des Adaptergehäuses gebildet sein, um das Niederspannungshochleistungs-Kontaktmesser zuverlässig aufzunehmen.

Das Adaptergehäuse kann eines oder mehrere Formelemente haben, die zur Montage des Adapters mit einem Niederspannungshochleistungs-Sicherungsaufsteckgriff eingerichtet sind. So kann eine sichere Montage mithilfe genormter Arbeitsmittel erfolgen.

Die Formelemente können einstückig bzw. monolithisch mit dem Adaptergehäuse oder einem Teil eines zwei- oder mehrteiligen Adaptergehäuses gebildet sein. Die Formelemente können demnach beispielsweise integraler Bestandteil zweier Halbschalen des Adaptergehäuses sein. Damit können die Formelemente kostengünstig in das Adaptergehäuse integriert werden.

Alternativ oder ergänzend können einer oder mehrere Formeinsätze vorgesehen sein, die zur Montage des Adapters mit einem Niederspannungshochleistungs-Sicherungsaufsteckgriff eingerichtet sind. Die Formeinsätze können in Ausnehmungen des Adaptergehäuses eingesetzt sein und zumindest abschnittsweise frei auskragend aus dem Adaptergehäuse ragen, um eine Verwendung eines Niederspannungshochleistungs-Sicherungsaufsteckgriffs zu ermöglichen.

Das Adaptergehäuse kann eine oder mehrere Ausnehmungen zur Aufnahme einer zwischen dem Niederspannungshochleistungs-Kontaktmesser und einem Kabelschuh gebildeten Schraubenverbindung haben. So kann eine lösbare Verbindung zwischen dem Niederspannungshochleistungs-Kontaktmesser und dem Kabelschuh gebildet sein, die innerhalb des Adaptergehäuses aufgenommen ist.

Der Adapter kann dazu eingerichtet sein, in einer Niederspannungshochleistungs-Anschlussleiste, die zur Aufnahme von Niederspannungshochleistungs-Sicherungen vorgesehen ist, aufgenommen zu werden. Beispielsweise kann der Adapter dazu eingerichtet sein, in eine Aufnahme für eine NH3-Sicherung (Niederspannungshochleistung-Sicherungseinsatz der Kategorie 3: z.B. 500V,630A) einer Niederspannungshochleistungs-Anschlussleiste einsetzbar zu sein.

Das Adaptergehäuse kann eines oder mehrere Formelemente, wie eine Nut oder dergleichen, zur Befestigung einer Zugentlastung haben. Durch das Anbringen einer Zugentlastung kann z.B. das Abgleiten des in einer Niederspannungshochleistungs-Anschlussleiste geklemmten Adapters aus den Klemmkontakten der Niederspannungshochleistungs-Anschlussleiste vermieden werden.

Nachfolgend wird die Erfindung anhand einer Ausführungsbeispiele darstellenden Zeichnung näher beschrieben. Es zeigen jeweils schematisch:
- Fig. 1: einen erfindungsgemäßen Adapter in einer perspektivischen Ansicht;
- Fig. 2: den Adapter aus Fig. 1 in zwei Seitenansichten;
- Fig. 3: Teile des Adapters aus Fig. 1;
- Fig. 4: Teile des Adapters aus Fig. 1 mit einem angeschlossenen Kabelschuh;
- Fig. 5: eine Spannungseinspeisung mittels einer Netzersetzanalage.

Figur 1 zeigt einen Adapter 2 zur Kopplung einer zur Niederspannungsversorgung einer Ortsnetzstation vorgesehenen Netzersatzanlage mit der Ortsnetzstation. Figur 2 zeigt den Adapter aus Figur 1 in zwei Seitenansichten.

Der Adapter 2 hat ein Adaptergehäuse 4. Das Adaptergehäuse 4 weist einen elektrisch isolierenden Werkstoff auf. Vorliegend ist das Adaptergehäuse 4 aus POM (Polyoxymethylen) hergestellt worden.

Der Adapter 2 hat ein metallisches Niederspannungshochleistungs-Kontaktmesser 6. Das Niederspannungshochleistungs-Kontaktmesser 6 ist abschnittsweise von dem Adaptergehäuse 4 umschlossen.

Das Niederspannungshochleistungs-Kontaktmesser 6 hat einen ersten Messerkontakt 8, der ausgehend von einer ersten Seite 10 des Adaptergehäuses 4 frei auskragend erstreckt ist. Das Niederspannungshochleistungs-Kontaktmesser 6 hat einen zweiten Messerkontakt 12, der ausgehend von einer zweiten Seite 14 des Adaptergehäuses 4 frei auskragend erstreckt ist. Die erste Seite 10 des Adaptergehäuses 4 ist der zweiten Seite 14 des Adaptergehäuses 4 abgewandt.

Der erste Messerkontakt 8 und der zweite Messerkontakt 12 bilden entgegengesetzte Enden des Niederspannungshochleistungs-Kontaktmessers 6. Der erste Messerkontakt 8 und der zweite Messerkontakt 12 des Niederspannungshochleistungs-Kontaktmessers 6 sind zum Einsetzen in Anschlussklemmen einer Niederspannungshochleistungs-Anschlussleiste der Ortsnetzstation oder zum Einsetzen in Anschlussklemmen eines dreipoligen Niederspannungshoch-leistungs-Trenners der Ortsnetzstation eingerichtet.

Die Messerkontakte 8, 12 haben eine Montagefase 15, um das Einsetzen in Anschlussklemmen einer Niederspannungshochleistungs-Anschlussleiste zu erleichtern.

Das Adaptergehäuse 4 ist vorliegend zweiteilig ausgeführt und besteht aus zwei Halbschalen 16, 18. Die Halbschalen 16, 18 bestehen aus POM und sind durch zerspanende Bearbeitung hergestellt worden. Die Halbschalen 16, 18 sind durch Schraubenverbindungen 20 lösbar miteinander verbunden.

In dem Adaptergehäuse 4 ist ein Formeinsatz 22 aufgenommen, der aus Metall besteht und zur Montage des Adapters 2 mit einem Niederspannungshochleistungs-Sicherungsaufsteckgriff eingerichtet ist. Hierzu weist der Formeinsatz 22 zwei frei aus dem Adaptergehäuse 4 auskragende Grifflaschen 24 auf.

Der Adapter 2 hat einen Kabelschuhanschluss 26 zum Anschluss eines Kabelschuhs an das Niederspannungshochleistungs-Kontaktmessers 6. Der der Kabelschuh in einem an das Niederspannungs-hochleistungs-Kontaktmesser 6 angeschlossenen Zustand zumindest abschnittsweise von dem Adaptergehäuse 4 umschlossen.

Das Adaptergehäuse 4 hat eine Nut 27 zur Befestigung einer Zugentlastung.

Figur 3 zeigt die Halbschale 16 und das Kontaktmesser 6 separat in einem demontierten Zustand. Die Halbschale 16 hat Formelemente, vorliegend eine Ausnehmung 28, zur formschlüssigen Aufnahme des Niederspannungshochleistungs-Kontaktmessers 6. Weiter dient die Ausnehmung 28 zur Aufnahme einer zwischen dem Niederspannungshochleistungs-Kontaktmesser und einem Kabelschuh gebildeten Schraubenverbindung aus Schraube und Mutter.

Eine Ausnehmung 29 dient der Aufnahme des Formeinsatzes 22. Eine Nut 31 dient zur Befestigung einer Zugentlastung.

Fig. 4 zeigt das Kontaktmesser 6 mit einem durch eine Schraubenverbindung 30 angeschlossenen Kabelschuh 32. Das Kontaktmesser 6 ist in die Halbschale 16 eingelegt. Dem Kabelschuh 32 ist endseitig an einer Leitung 34 angebracht, die über einen Bajonettverschluss an eine Netzersatzanlage angeschlossen werden kann (Fig. 5).

Fig. 5 zeigt eine Ortsnetzstation 36 mit einer Anordnung von drei Adaptern 2, über die jeweils eine Phase A, B, C einer Netzersatzanlage 38 eingespeist wird. Die Adapter 2 sitzen in Anschlussklemmen 40 einer Niederspannungshochleistungs-Anschlussleiste 42 der Ortsnetzstation 36. Die Leitungen 34 sind jeweils über einen Bajonettverschluss 44 mit der Netzersatzanlage 38 verbunden.

### Bezugszeichen

- 2: Adapter
- 4: Adaptergehäuse
- 6: Niederspannungshochleistungs-Kontaktmesser
- 8: erster Messerkontakt
- 10: erste Seite
- 12: zweiter Messerkontakt
- 14: zweite Seite
- 15: Montagephase
- 16: Halbschale
- 18: Halbschale
- 20: Schraubenverbindung
- 22: Formeinsatz
- 24: Grifflasche
- 26: Kabelschuhanschluss
- 27: Nut
- 28: Ausnehmung
- 29: Ausnehmung
- 30: Schraubenverbindung
- 31: Nut
- 32: Kabelschuh
- 34: Leitung
- 36: Ortsnetzstationen
- 38: Netzersatzanlage
- 40: Anschlussklemmen
- 42: Niederspannungshochleistungs-Anschlussleiste
- 44: Bajonettverschluss
- A: Phase
- B: Phase
- C: Phase

## Patentansprüche

1. Adapter zur Kopplung einer zur Niederspannungsversorgung einer Ortsnetzstation vorgesehenen Netzersatzanlage mit der Ortsnetzstation,
- mit einem Adaptergehäuse (4) und
- mit einem Niederspannungshochleistungs-Kontaktmesser (6),
- wobei das Adaptergehäuse (4) einen elektrisch isolierenden Werkstoff aufweist,
- wobei das Niederspannungshochleistungs-Kontaktmesser (6) zumindest abschnittsweise von dem Adaptergehäuse (4) umschlossen ist,
- wobei das Niederspannungshochleistungs-Kontaktmesser (6) einen ersten Messerkontakt (8) hat, der ausgehend von einer ersten Seite (10) des Adaptergehäuses (4) frei auskragend erstreckt ist,
- wobei das Niederspannungshochleistungs-Kontaktmesser (6) einen zweiten Messerkontakt (12) hat, der ausgehend von einer zweiten Seite (14) des Adaptergehäuses (4) frei auskragend erstreckt ist,
- wobei die erste Seite (10) des Adaptergehäuses (4) der zweiten Seite (14) des Adaptergehäuses (4) abgewandt ist,
- wobei der erste Messerkontakt (8) und der zweite Messerkontakt (12) entgegengesetzte Enden des Niederspannungshochleistungs-Kontaktmessers (6) bilden und
- wobei der erste Messerkontakt (8) und der zweite Messerkontakt (12) des Niederspannungshochleistungs-Kontaktmessers (6) zum Einsetzen in Anschlussklemmen (40) einer Niederspannungshochleistungs-Anschlussleiste (42) der Ortsnetzstation (36) oder zum Einsetzen in Anschlussklemmen eines dreipoligen Niederspannungshochleistungs-Trenners der Ortsnetzstation eingerichtet sind.

2. Adapter nach Anspruch 1,
- mit einem Kabelschuhanschluss (26) zum Anschluss eines Kabelschuhs (32) an das Niederspannungshochleistungs-Kontaktmessers (6),
- wobei der Kabelschuh (32) in einem an das Niederspannungshochleistungs-Kontaktmesser (6) angeschlossenen Zustand zumindest abschnittsweise von dem Adaptergehäuse (4) umschlossen ist.

3. Adapter nach einem der voranstehenden Ansprüche, wobei das Adaptergehäuse
- zweiteilig oder mehrteilig gebildet ist
und/oder
- eine oder mehrere Ausnehmungen (28) zur formschlüssigen Aufnahme des Niederspannungshochleistungs-Kontaktmessers aufweist.

4. Adapter nach einem der voranstehenden Ansprüche,
- wobei das Adaptergehäuse (4) eines oder mehrere Formelemente hat, die zur Montage des Adapters mit einem Niederspannungshochleistungs-Sicherungsaufsteckgriff eingerichtet sind und/oder
- wobei einer oder mehrere Formeinsätze (22, 24) vorgesehen sind, die zur Montage des Adapters (2) mit einem Niederspannungshochleistungs-Sicherungsaufsteckgriff eingerichtet sind.

5. Adapter nach einem der voranstehenden Ansprüche,
- wobei das Adaptergehäuse (4) eine oder mehrere Ausnehmungen zur Aufnahme einer zwischen dem Niederspannungshochleistungs-Kontaktmesser und einem Kabelschuh gebildeten Schraubenverbindung (30) hat.

6. Adapter nach einem der voranstehenden Ansprüche,
- wobei das Adaptergehäuse (4) ein Formelement (31), wie eine Nut (31) oder dergleichen, zur Befestigung einer Zugentlastung hat.

## Claims

1. An adapter for coupling a mains backup facility provided for the low-voltage supply of a local transformer station, with the local transformer station,
- with an adapter housing (4) and
- with a low-voltage/high-power contact blade (6),
- wherein the adapter housing (4) comprises an electrically-insulating material,
- wherein the low-voltage/high-power contact blade (6) is at least in sections enclosed by the adapter housing (4),
- wherein the low-voltage/high-power contact blade (6) has a first blade contact (8), which, originating from a first side (10) of the adapter housing (4), extends in a freely-protruding manner,
- wherein the low-voltage/high-power contact blade (6) has a second blade contact (12), which, originating from a second side (14) of the adapter housing (4), extends in a freely-protruding manner,
- wherein the first side (10) of the adapter housing (4) faces away from the second side (14) of the adapter housing (4),
- wherein the first blade contact (8) and the second blade contact (12) form opposite ends of the low-voltage/high-power contact blade (6), and
- wherein the first blade contact (8) and the second blade contact (12) of the low-voltage/high-power contact blade (6) are configured for insertion into terminal clamps (40) of a low-voltage/high-power terminal strip (42) of the local transformer station (36), or for insertion into terminal clamps of a three-pole low-voltage/high-power interrupter of the local transformer station.

2. The adapter according to claim 1,
- with a cable lug connector (26) for the connection of a cable lug (32) to the low-voltage/high-power contact blade (6),
- wherein the cable lug (32), in a state connected to the low-voltage/high-power contact blade (6), is at least in sections enclosed by the adapter housing (4).

3. Adapter according to one of the preceding claims, wherein the adapter housing
- is formed in two or multiple parts, and/or
- comprises one or multiple cutouts (28) for the form-fitting accommodation of the low-voltage/high-power contact blade.

4. The adapter according to one of the preceding claims,
- wherein the adapter housing (4) has one or more mold elements, which are configured for the mounting of the adapter using a low-voltage/high-power insertion glove, and/or
- wherein one or multiple mold inserts (22, 24) are provided, which are configured for the mounting of the adapter (2) using a low-voltage/high-power insertion glove.

5. The adapter according to one of the preceding claims,
- wherein the adapter housing (4) has one or multiple cutouts for receiving a screw connection (30) formed between the low-voltage/high-power contact blade and a cable lug.

6. Adapter according to one of the preceding claims,
- wherein the adapter housing (4) has a mold element (31), e.g. a groove (31) or the like, for the attachment of a strain relief.

## Revendications

1. Adapteur pour le couplage d'une installation de remplacement de réseau avec un post de réseau local prévue pour l'alimentation de tension basse d'un post de réseau local
- avec un boîtier d'adapteur (4) et
- avec une lame de contact d'haute puissance/basse tension (6),
- dans lequel le boîtier d'adapteur (4) présente un matériau électriquement isolant,
- dans lequel la lame de contact haute puissance/basse tension (6) est enfermée au moins en partie par le boîtier d'adapteur (4),
- dans lequel la lame de contact d'haute puissance/basse tension (6) dispose d'un premier contact de lame (8), laquelle, partant d'un premier côté (10) du boîtier d'adapteur (4) s'étend en saillie librement,
- dans lequel la lame de contact d'haute puissance/basse tension (6) dispose d'une deuxième lame de contact (12), qui, partant d'un deuxième côté (14) s'étend en saillie librement du boîtier d'adapteur (4),
- dans lequel le premier côté (10) du boîtier d'adapteur (4) est détourné du deuxième côté (14) du boîtier d'adapteur (4),
- dans lequel le premier contact de lame (8) et le deuxième contact de lame (12) forment des extrémités opposées de la lame de contact d'haute puissance/basse tension (6) et
- dans lequel le premier contact de lame (8) et le deuxième contact de lame (12) du lame de contact d'haute puissance/basse tension (6) sont configurés pour l'insertion dans des bornes de raccordements (40) d'une réglette de raccordement de haute puissance/basse tension (42) d'un post de réseau local (36) ou pour l'installation dans des bornes de connexion d'un séparateur d'haute puissance/basse tension d'un post de réseau local (36) tripolaire d'un post de réseau local.

2. Adapteur selon la revendication 1,
- avec un raccordement cosse de câble (26) pour un raccordement d'une cosse de câble (32) à la lame de contact d'haute puissance/basse tension (6),
- dans lequel la cosse de câble (32), dans l'état raccordé à une lame de contact d'haute puissance/basse tension (6), est au moins en partie entourée par le boîtier d'adapteur (4).

3. Adapteur selon l'une quelconque des revendications précédentes, dans lequel le boîtier d'adapteur
- est formé en deux parties ou plusieurs parties et/ou
présente une ou plusieurs évidement(s) (28) pour le logement par complémentarité de forme de la lame de contact d'haute puissance/basse tension (6).

4. Adapteur selon l'une quelconque des revendications précédentes,
- dans lequel le boîtier d'adapteur (4) a un ou plusieurs élément(s) moulés, qui sont configurés pour le montage de l'adapteur (2) avec un poignée d'extraction haute puissance/basse tension
et/ou
- dans lequel plusieurs inserts de moulage (22, 24) sont prévus, qui sont configurés pour le montage de l'adapteur (2) avec un poignée d'extraction haute puissance/basse tension.

5. Adapteur selon l'une quelconque des revendications précédentes,
- dans lequel le boîtier d'adapteur (4) présente une ou plusieurs évidements pour le logement d'une liaison par vis (30) formée entre la lame de contact d'haute puissance/basse tension et une cosse de câble.

6. Adapteur selon l'une quelconque des revendications précédentes,
- dans lequel le boîtier d'adapteur (4) présente, pour la fixation d'un soulagement de traction, un élément moulé (31), telle qu'une rainure (31) ou similaire.
